# EUROPÄISCHE PATENTSCHRIFT

(11) **EP 0 514 645 B1**
(45) Veröffentlichungstag und Bekanntmachung des Hinweises auf die Patenterteilung: **02.11.1994**
(21) Anmeldenummer: 92105424.3
(22) Anmeldetag: 30.03.1992
(51) Int. Cl.: F01N 3/28, F01N 7/02, F01N 7/04, F01N 7/08

(54) **Abgasanlage eines Mehrzylinder-Hubkolbenmotors**
Exhaust pipe arrangement for a multicylinder piston engine
Système d'échappement pour moteur à combustion interne

(30) Priorität: 21.05.1991 DE 4116493
(43) Veröffentlichungstag der Anmeldung: 25.11.1992
(73) Patentinhaber: Dr.Ing.h.c. F. Porsche Aktiengesellschaft, 70435 Stuttgart (DE)
(72) Erfinder: Rutschmann, Erwin, W-7533 Tiefenbronn (DE)

(56) Entgegenhaltungen:
- EP-A- 0 314 129
- BE-A- 506 100
- US-A- 2 072 961
- US-A- 4 359 865
- US-A- 4 926 635

## Beschreibung

Die Erfindung betrifft eine Abgasanlage eines Mehrzylinder-Hubkolbenmotors mit zwei Zylinderreihen nach dem Oberbegriff des Anspruchs 1.

Eine derartige Abgasanlage ist aus US-PS 30 70 187 bekannt. Die Abgase der in Fahrtrichtung liegenden beiden Zylinderreihen werden in zwei quer zum Fahrzeug liegende Schalldämpfer eingeleitet. In beiden Schalldämpfern liegen gelochte Abschnitte von Abgasrohren, aus denen die Abgase an der Hinterseite des Kraftfahrzeugs ins Freie austreten.

Es ist die Aufgabe der Erfindung, eine solche Abgasanlage so umzugestalten, daß die benötigten Schalldämpfer und Katalysatoren auf engstem Raum untergebracht werden können.

Zur Lösung dieser Aufgabe dienen die kennzeichnenden Merkmale des Anspruchs 1. Wenn die Abgase der beiden Zylinderreihen einen quer zu ihnen liegenden Vorschalldämpfer im Gegenstrom durchströmen, läßt sich durch zweckmäßige Anordnung hinter dem Motor eine kurze Gesamtbaulänge der Abgasanlage und des Motors erreichen. Begünstigt wird eine räumlich kompakte Bauweise noch dadurch, daß die Katalysatoren und Hauptschalldämpfer längsseits der Zylinderreihen liegen. Optimal eignet sich eine solche Abgasanlage für einen V-Motor, der im Fahrzeugheck angeordnet ist. Sie bringt aber auch für einen Mittelmotor räumliche Vorteile.

Durch eine geeignete Bemessung der Gesamtvolumina der Katalysatoren, der Schalldämpfer in Abstimmung auf das Gesamthubvolumen der Zylinder kann trotz mehrfacher Umlenkung der Abgasströme eine Abgasanlage mit geringem Druckverlust und guter Dämpfung geschaffen werden.

Ein Ausführungsbeispiel der Erfindung ist in der Zeichnung dargestellt und wird nachfolgend erläutert.

Es zeigen:
- Fig. 1: Draufsicht auf eine Abgasanlage an einem V8-Motor,
- Fig. 2: Ansicht der Abgasanlage von hinten,
- Fig. 3: Vorschalldämpfer.

Von einer linken Zylinderreihe 1 eines 8-Zylinder-V-Motors mit den Zylindern Z1, Z2, Z3, Z4 gehen vier Abgasleitungen aus, die sich in einem Sammelrohr 2 vereinigen. Die vier Abgasleitungen der rechten Zylinderreihe 3 mit den Zylindern Z5, Z6, Z7, Z8 vereinigen sich in dem Sammelrohr 4. In beide Sammelrohre 2 und 4 sind Katalysatoren 5, bzw. 6 eingesetzt, deren Längsachsen parallel zu den Zylinderreihen 1 bzw. 3 liegen.

Das in den Katalysatoren 5, 6 gereinigte Abgas gelangt sodann in einen querliegenden Vorschalldämpfer 7 und durchströmt ihn in zwei gegenläufigen Abgasströmen. Es tritt an den beiden Stirnflächen 8 und 9 in eine Mantelrohr 13 ein, das die beiden Abgasrohre 10, 11 umschließt. Um eine intensive Durchmischung der Abgasströmung und eine gute Schalldämpfung zu erreichen, sind beide Abgasrohre im Mittenbereich 12 in zwei Teilstücke 10', 10'' bzw. 11', 11'' aufgetrennt. Die Teilstücke sind endseitig abgekröpft und mit düsenförmigen Endstücken versehen und so zueinander angeordnet, daß die Abgase im Kreuz-Gegenstrom gegeneinander laufen.

Nach Austritt aus dem Vorschalldämpfer 7 gelangen die Abgase in die parallel zu den Zylinderreihen liegenden Hauptschalldämpfer 14, 15. Sie treten von hinten in die Hauptschalldämpfer ein, kehren an der Vorderseite um 180° um und treten hinten wieder in die ins Freie führenden Endrohre 16, 17 aus. Die gesamte Abgasanlage ist symmetrisch zur Mittenlängsachse 18 des Motors aufgebaut. Die rechten und linken Katalysatoren und Hauptschalldämpfer sind jeweils gleich groß bemessen und liegen äquidistant zur Mittenlängsachse 18. Die Abgase der einen Zylinderreihe durchströmen den der anderen Zylinderreihe benachbarten Hauptschalldämpfer. Um den Strömungswiderstand trotz der mehrfachen scharften Umlenkungen gering zu halten, sind die Volumina der die Schalldämpfer und Katalysatoren umgebenden Mantelrohre recht groß bemessen. Das Verhältnis des Gesamtkatalysatorvolumens V_{Kat} zum Gesamthubvolumen der Zylinder V_{H} beträgt 1,4; das Verhältnis des Gesamtdämpfungsvolumens V_{D} zum Gesamthubvolumen V_{H} beträgt 14. Die großvolumigen Hauptschalldämpfer sind unterhalb der beiden Zylinderreihen angeordnet, so daß ihretwegen die Einbaulänge des Motors nicht vergrößert werden muß.

Der Motor mit Abgasanlage ist mittig auf einem Motorträger 19 des Kraftfahrzeugs gelagert. Der Motorträger 19 ist in die Achsstruktur (Fahrschemel) des Kraftfahrzeugs integriert.

## Patentansprüche

1. Abgasanlage für einen Mehrzylinder-Hubkolbenmotor mit Zwei Zylinderreihen, insbesondere für einen V-Motor, mit einem quer zu den Zylinderreihen, horizontal liegenden Vorschalldämpfer, **dadurch gekennzeichnet**, daß die Abgase beider Zylinderreihen (1 bzw. 3) zunächst einen ihnen benachbarten und zu ihnen parallel liegenden Katalysator (5 bzw. 6) und dann im Gegenstrom den Vorschalldämpfer (7) durchströmen, wobei die aus dem Vorschalldämpfer (7) austretenden Abgase der einen Zylinderreihe (1 bzw. 3) einen benachbart der anderen Zylinderreihe (3 bzw. 1) zu ihr parallel liegenden Hauptschalldämpfer (14 bzw. 15) durchströmen.

2. Abgasanlage nach Anspruch 1, dadurch gekennzeichnet, daß die Abgase in die Hauptschalldämpfer (14, 15) von hinten eintreten, an ihrer Vorderseite um 180° umgelenkt werden und hinten wieder in die ins freie führenden Endrohre (16, 17) ausströmen.

3. Abgasanlage nach Anspruch 2, dadurch gekennzeichnet, daß die Hauptschalldämpfer (14, 15) unterhalb der Zylinderreihen (1, 2), symmetrisch zum mittigen Vorschalldampfer (7) und zur Mittenlangsachse (18) des Motors angeordnet sind.

4. Abgasanlage nach Anspruch 1, dadurch gekennzeichnet, daß den Vorschalldampfer (7) ein endseitig verschlossenes Mantelrohr (13) umgibt, in dem zwei parallele, im Kreuz-Gegenstrom durchströmte Abgasrohre (10, 11) angeordnet sind.

5. Abgasanlage nach Anspruch 4, dadurch gekennzeichnet, daß die Abgasrohre (10, 11) an der einen Stirnfläche (8 bzw. 9) in das Mantelrohr (13) eintreten, im Mittenbereich (12) abgekröpft sind und parallel versetzt zur anderen Stirnfläche (9 bzw. 8) hin weitergeführt sind.

6. Abgasanlage nach Anspruch 5, dadurch gekennzeichnet, daß die Abgasrohre (10, 11) im Mittenbereich unterbrochen sind und zwei im Abstand zueinander stehende Teilstücke (10', 10'') bzw. (11', 11'') bilden.

7. Abgasanlage nach Anspruch 6, dadurch gekennzeichnet, daß sich der Abgasstrom zwischen den Teilstücken (10', 10'') des einen Abgasrohres (10) mit dem Abgasstrom des anderen Abgasrohres (11) im Kreuzstrom vermischt.

8. Abgasanlage nach Anspruch 1, dadurch gekennzeichnet, daß das Verhältnis Gesamthubvolumen (V_{Kat}) der Katalysatoren zum Gesamthubvolumen (V_{H}) aller Zylinder etwa 1/10 des Verhältnisses Gesamtdämpfervolumen (V_{D}) zu Gesamthubvolumen (V_{H}) beträgt.

9. Abgasanlage nach Anspruch 8, dadurch gekennzeichnet, daß das Verhältnis das Verhältnis beträgt.

## Claims

1. An exhaust arrangement for a multiple-cylinder reciprocating piston engine with two rows of cylinders, in particular for a V-type engine with a front silencer arranged horizontally transversely to the rows of cylinders, **characterized in that** the exhaust gases of the two rows of cylinders (1 and 3 respectively) pass first through a catalyst (5 and 6 respectively) arranged adjacent and parallel thereto and then through the front silencer (7) in counterflow, wherein the exhaust gases of one row of cylinders (1 or 3 respectively) emerging from the front silencer (7) pass through a main silencer (14 and 15 respectively) arranged adjacent to the other rob of cylinders (3 or 1 respectively) and parallel thereto.

2. An exhaust arrangement according to Claim 1, **characterized in that** the exhaust gases enter the main silencers (14, 15) from the rear, are reversed through 180° at the front end thereof and flow out again at the rear into the end pipes (16, 17) leading to the open air.

3. An exhaust arrangement according to Claim 2 **characterized in that** the main silencers (14, 15) are arranged below the rows of cylinders (1, 2), symmetrically to the central front silencer (7) and to the median longitudinal axis (18) of the engine.

4. An exhaust arrangement according to Claim 1, **characterized in that** the front silencer (7) is surrounded by a tubular casing (13) which is closed at the ends and in which two parallel exhaust pipes (10, 11) traversed in the cross-counterflow are arranged.

5. An exhaust arrangement according to Claim 4, **characterized in that** the [exhaust pipes] on one end face (8 or 9 respectively) enter the tubular casing (13), are bent in the middle region (12) thereof and continue parallel and offset with respect to the other end face (9 or 8 respectively).

6. An exhaust arrangement according to Claim 5, **characterized in that** the exhaust pipes (10, 11) are interrupted in the middle region and form two partial portions (10', 10'') and (11', 11'') respectively arranged at a distance from each other.

7. An exhaust arrangement according to Claim 6, **characterized in that** the exhaust-gas flow between the partial portions (10, 10'') of one exhaust pipe (10) mixes in cross-flow with the exhaust-gas flow of the other exhaust pipe (11).

8. Am exhaust arrangement according to Claim 1, **characterized in that** the ratio of the overall stroke volume (V_{Cat}) of the catalysts to the overall stroke volume (V_{H}) of all the cylinders is about 1/10 of the ratio of the overall silencer volume (V_{D}) to the overall stroke volume (V_{H}).

9. Am exhaust arrangement according to Claim 8, **characterized in that** the ratio is ≈ 1·4; and the ratio is ≈ 14.

## Revendications

1. Installation d'échappement des gaz pour un moteur à piston alternatif à plusieurs cylindres comportant deux rangées de cylindres en particulier pour un moteur en V, avec un pré-silencieux placé horizontalement, transversalement aux rangées de cylindres, caractérisée en ce que les gaz d'échappement des deux rangées de cylindres (1 ou 3) traversent d'abord un catalyseur (5 ou 6) voisin et parallèle à celles-ci puis, à contre-courant le pré-silencieux (7), les gaz d'échappement d'une rangée de cylindres (1 ou 3), sortant du pré-silencieux (7), traversant un silencieux principal (14 ou 15) situé à proximité de l'autre rangée de cylindres (3 ou 1) et parallèle à celle-ci.

2. Installation d'échappement des gaz selon la revendication 1, caractérisée en ce que les gaz d'échappement pénètrent de l'arrière dans les silencieux principaux (14, 15), sont déviés de 180° sur leur côté avant et ressortent à l'arrière dans les tubes d'extrémité (16, 17) menant à l'extérieur.

3. Installation d'échappement des gaz selon la revendication 2 caractérisée en ce que les silencieux principaux (14, 15) sont situés au-dessous des rangées de cylindres (1, 2), symétriquement par rapport au présilencieux (7) central et par rapport à l'axe médian longitudinal (18) du moteur.

4. Installation d'échappement des gaz selon la revendication 1, caractérisée en ce qu'un tube d'enveloppe (13), fermé à une extrémité, dans lequel sont placés deux tuyaux d'échappement (10, 11) traversés à contre-courant croisé, entoure le présilencieux (7).

5. Installation d'échappement des gaz selon la revendication 4 caractérisée en ce que les tuyaux d'échappement entrent dans le tube d'enveloppe (13), à une surface frontale (8 ou 9) sont coudés dans l a zone centrale (12) et, parallèlement décalés, s'étendent vers l'autre surface frontale (9 ou 8).

6. Installation d'échappement des gaz selon la revendication 5, caractérisée en ce que les tuyaux d'échappement (10, 11) sont interrompus dans la zone centrale et forment deux parties (10', 10'') ou (11', 11'') espacées l'une de l'autre.

7. Installation d'échappement des gaz selon la revendication 6, caractérisée en ce que le courant des gaz d'échappement entre les parties (10', 10'') d'un tuyau d'échappement (10) se mélange avec le courant des gaz d'échappement de l'autre tuyau d'échappement (11), dans un courant croisé.

8. Installation d'échappement des gaz selon la revendication 1, caractérisée en ce que le rapport volume total (V_{Kat}) des catalyseurs à la cylindrée totale (V_{H}) de tous les cylindres est environ égal à 1/10 du volume total des silencieux (V_{D}) à la cylindrée totale (V_{H}).

9. Installation d'échappement des gaz selon la revendication 8, caractérisée en ce que le rapport le rapport
